# EUROPÄISCHE PATENTSCHRIFT

(11) **EP 0 601 669 B1**
(45) Veröffentlichungstag und Bekanntmachung des Hinweises auf die Patenterteilung: **26.02.1997**
(21) Anmeldenummer: 93203447.3
(22) Anmeldetag: 07.12.1993
(51) Int. Cl.: E02C 3/00

(54) **Vorrichtung zum Versetzen von Schiffen von einem Wasserweg zu einem anderen Wasserweg**
Device for transporting ships from one waterway to another
Dispositif pour le déplacement des navires d'un cours d'eau à l'autre

(30) Priorität: 08.12.1992 NL 9202123
(43) Veröffentlichungstag der Anmeldung: 15.06.1994
(73) Patentinhaber: VAN DRIEL MECHATRONICA B.V., NL-2741 HS Waddinxveen (NL)
(72) Erfinder: van Driel, Nelis Dirk, NL-2742 ZH Waddinxveen (NL)
(74) Vertreter: De Hoop, Eric

(56) Entgegenhaltungen:
- DE-C- 143 656
- DE-C- 179 391
- DE-C- 258 877
- FR-A- 512 214
- US-A- 1 994 696
- DATABASE WPI Week 7810, Derwent Publications Ltd., London, GB; AN 78-C0136A & DE-A-27 38 904 (NISAN MOTOR KK)
- DATABASE WPI Section EI, Week 8519, Derwent Publications Ltd., London, GB; Class W06, AN 85-114732 & SU-A-1 118 741 (LENGD WATER TRANSP)

## Beschreibung

Die Erfindung bezieht sich auf eine Vorrichtung zum Versetzen von Schiffen von einem Wasserweg zum anderen Wasserweg mit Hilfe von einem Wasserbehälter, wobei der Wasserbehälter horizontal und vertikal versetzt wird.

Solche Vorrichtungen, auch Schiffshebewerke genannt, werden unter anderem in hügeligen Gebieten benutzt, wobei der Wasserbehälter auf Rollen von dem einen Wasserweg über eine flache geneigte Bahn zum höher oder niedrig gelegenen anderen Wasserweg transportiert wird. Dabei wird das Schiff in dem Wasserbehälter in Querrichtung oder in Längsrichtung transportiert. Beispiele davon sind jeweils in dem Rhein-Marne Kanal, in Saverne (Frankreich) und im Kanal von Brüssel nach Charleroi, in Ronquières (Belgien) zu sehen.

Solche Vorrichtungen oder Schiffshebewerke haben den Zweck, Schiffe von dem einen Wasserweg zu einem anderen Wasserweg zu bringen, mit einem großen Gefälle zwischen den Wasserwegen, ohne daß von einer Serie (teuren) Kammerschleusen Gebrauch gemacht werden muß. Der Wasserkörper in welchem das Schiff sich befindet, wird ja in seiner Ganzheit zum anderen Niveau versetzt.

Nachteil dieser bekannten Vorrichtungen liegt darin, daß die geneigte Bahn ausreichend flach sein muß. Dazu kommt, daß der Wasserbehälter während des Versetzens schief stehen wird, es sei denn besondere Maßnahmen werden ergriffen.

Laut FR-A-363.165 ist dieser Nachteil aufgehoben, in dem horizontale Führungsbahnen, die sich auf Pfeiler oberhalb der Wasserwege und der Bodenoberfläche erstrecken, verschafft werden, wobei ein Wagen über die horizontalen Führungsbahnen fahrbar ist. Der Wagen selbst ist mit einer Hebevorrichtung versehen, um den Wasserbehälter mit Hilfe von Kabeln aus dem Wasserweg aufzuheben und ihn nach dem Fahren über die horizontalen Führungsbahnen in den anderen Wasserweg niederzulassen. Die Hebevorrichtung kompliziert und verteuert die Schiffshebevorrichtung und der Einsatz davon ist umständlich. Dabei sollen die horizontalten Führungsbahnen Pfeiler besitzen, wofür in der Nähe der Wasserwege eine große Höhe erforderlich sein kann.

Aufgabe der Erfindung ist es, eine verbesserte Vorrichtung der in dem Oberbegriff genannten Art zu schaffen, wobei die Bodenoberfläche oder der Untergrund zwischen den Wasserwegen nicht zu einer flachen geneigten Bahn umgebildet werden braucht.

Diese Aufgabe wird gelöst durch eine Vorrichtung zum Versetzen von Schiffen von einem Wasserweg zu einem anderen Wasserweg mit Hilfe von einem Wasserbehälter, mit oberhalb der Bodenoberfläche angeordneten Führungs- und Unterstützungsbahnen für den Wasserbehälter, welcher entlang den Führungs- und Unterstützungsbahnen horizontal und vertikal bewegbar ist, wobei die oberhalb der Bodenoberfläche angeordneten Führungs- und Unterstützungsbahnen über zumindest einen Teil ihrer Länge geneigt verlaufen.

Durch den geneigten Verlauf der Führungsbahnen ist eine Hebevorrichtung mit Kabeln nicht nötig und können die geneigten Führungsbahnen nach Wunsch, unabhängig von dem Verlauf der Bodenoberfläche, angebracht werden. Aufgrund dieses geneigten Verlaufs der Führungsbahnen braucht die Konstruktionshöhe der Vorrichtung nirgendwo hoch zu sein.

Dies hat weiterhin den günstigen Effekt, daß Eisenbahnstrecken und Autobahnen oder andere überquerenden (Fahr)wegen nicht durchschnitten werden, so daß keine Zusatzkosten für zusätzliche Kunstbauten wie Brücken, Unterführungen oder Schleusen gemacht werden brauchen.

Die Führungsbahnen erstrecken sich vorzugsweise bis oberhalb oder in die Fahrwegen. Dadurch wird der Wasserbehälter über einen möglicherweise vorhandenen Kai oder Deich herüber gehoben werden.

Die Führungsbahnen haben auf vorteilhafter Weise einen Umschlag für die vertikale Bewegung des Wasserbehälters, wobei die Bewegung von oben nach unten übergeht, und sie sind vorzugsweise über einen Teil ihrer Länge horizontal.

Durch das Unterstützen der Führungsbahnen durch Beine, erhält man eine einfache Konstruktion.

Nach einer vorteilhaften Ausführungsform hat der Wasserbehälter auskragende Achsen, die den Wasserbehälter tragen. Hierdurch kann der Wasserbehälter zwischen den Führungsbahnen versetzt werden und sich direkt neben den Führungsbahnen befinden, so daß unter Beibehaltung der Vorteile der Konstruktion laut der Erfindung die Konstruktionshöhe begrenzt gehalten wird.

Auf vorteilhafter Weise ist der Wasserbehälter zwischen Aufhängemitteln, die sich mit Hilfe von Antriebsmitteln über die Führungsbahnen versetzen, und die die auskragenden Achsen unterstützen, aufgehängt.

Vorzugsweise ist der Wasserbehälter zwischen zwei Aufhängemitteln mit Hilfe von einer scharnierenden auskragenden Achse für jedes Aufhängemittel aufgehängt, wobei die scharnierenden auskragenden Achsen sich oberhalb des Schwerpunktes des Wasserbehälters befinden, und wobei elektronisch drehzahlgeregelte Antriebsmittel zur Ansteuerung der Versetzung des Wasserbehälters in Abhängigkeit von den Massaträgheiten des Wasserbehälters und seinen Inhalten angeordnet sind, zur Beherrschung von Beschleunigungs- und Verzögerungseffekten und zur Stabilisierung des Wasserbehälters. Durch die Aufstellung der scharnierenden Aufhängungen oberhalb des Schwerpunktes des Wasserbehälters sind keine teure Anlagen zum Halten des Wasserbehälters in der richtigen Lage beim Transport nötig. Obwohl die Aufhängung sich auf Abstand oberhalb des Schwerpunktes befindet, wird der relativ lange Wasserbehälter sich in einem labilen Zustand befinden, der während des Beschleunigens und des Verzögerns in einen instabilen Zustand umschlagen könnte. Durch diese Beschleunigungs- und Verzögerungseffekte in Abhängigkeit von den Massaträgheiten des Wasserbehälters und seinen Inhalten zu berechnen, sind elektronisch drehzahlgeregelte Antriebsmittel derart anzusteuern, daß der Wasserbehälter stabil bleibt. Es geht um das Beherrschen der Schwankung und um das eventuelle Zurückdringen davon. Die diversen Bewegungen dürfen einander nicht verstärken.

Um Schlingern des Wasserbehälters zu vermeiden, werden die Aufhängungen auf vorteilhafter Weise durch ein oder mehr Stabilisierungsmittel, vorzugsweise ein oder mehr hydraulische Zylinder, stabilisiert. Auf vorteilhafter Weise ist an jeder Längsseite des Wasserbehälters beidseitig der Gelenkaufhängung ein solches Stabilisierungsmittel angeordnet.

Um zu vermeiden, daß der Wasserbehälter zu weit schlingert und Wasser abgibt, ist die Vorrichtung mit Detektionsmitteln versehen, nämlich ein Versetzungsmesser an den hydraulischen Zylindern und Wasserstandsmesser wie kapazitive Stäbe oder Druckmesser entlang den Wänden im Wasserbehälter, und vorzugsweise ein Neigungsmesser am Wasserbehälter, ein Druckmesser in den hydraulischen Zylindern und/oder ein Beschleunigungsmesser im Drehpunkt einer auskragenden Achse und im Bodem des Wasserbehälters unter dem Drehpunkt, und eine Verarbeitungs- und Steuereinheit, die mit Hilfe von Daten aus den Detektionsmitteln die Antriebsmittel und die hydraulischen Zylinder steuert. Aufgrund der Daten des Versetzungsmessers wird der Stand des Wasserbehälters ermittelt; der Stand der Aufhängemittel ist aus der Position dessen auf den Führungsbahnen bekannt. Aufgrund der Daten der Wasserstandsmesser wird dann (die Veränderung vom) Verlauf des Wasserpiegels im Verhältnis zum Boden des Behälters ermittelt, und können Translationswellen im Wasserbehälter detektiert werden. Das vorzugsweise vorhandene Neigungsmesser am Wasserbehälter mißt unmittelbar deren Neigung. Druckmesser in hydraulischen Zylindern zeigen eine eventuelle Überbelastung davon an, wonach die Antriebsmittel angesteuert werden können um die Zylinder zu entlasten. Die Beschleunigungsmesser geben Information über das Zurückbleiben des Wasserbehälters oder das Vorauslaufen des Wasserbehälters auf den Aufhängemittel.

Mit Hilfe dieser Daten aus den Detektionsmitteln und mit Hilfe von einem programmierten Computer oder eventuell einem Operator können dann die Antriebsmittel und die hydraulischen Zylinder gesteuert werden um den Wasserbehälter zu stabilisieren.

Als Alternative, beispielsweise bei einem großen Wasserbehälter, hängt der Wasserbehälter zwischen vier oder mehr Aufhängemitteln mit Hilfe von einer Gelenkaufhängung, wobei die Aufhängungen in die Höhe verstellbar sind, und vorzugsweise hydraulische Hebeböcke sind.

Um zu vermeiden, daß der Wasserbehälter zu weit ausschlingert und Wasser abgibt, ist auch bei dieser alternativen Vorrichtung die Vorrichtung mit Detektionsmitteln versehen, nämlich ein Versetzungsmesser bei jeder Aufhängung und Wasserstandsmesser wie kapazitive Stäbe oder Druckmesser entlang den Wänden im Wasserbehälter, und vorzugsweise ein Neigungsmesser am Wasserbehälter und/oder ein Beschleunigungsmesser im Drehpunkt einer auskragenden Achse und im Boden des Wasserbehälters, und eine Verarbeitungs- und Steuereinheit, die mit Hilfe von Daten aus den Detektionsmitteln elektronisch geregelte Antriebsmittel und die verstellbaren Aufhängungen steuert. Die Stabilisation erfolgt analog der bei der Vorrichtung mit zwei Aufhängemitteln.

Eine einfache Konstruktion wird erreicht, wenn die Aufhängemittel mit Rädern versehenen Loren sind, so daß die Loren durch einen Antrieb der Räder über Schienen auf die Führungsbahnen fahren.

Zwecks eines sicheren Transports des Wasserbehälters sind die Führungsbahnen auf steilen Teilen und/oder auf vertikalen Endteilen mit Stiftbahnen versehen, worauf Ritzel, die zu den angetrieben Loren gehören, angreifen. Das Antreiben der Ritzel stellt dann die Versetzung des Wasserbehälters sicher. Vorzugsweise haben die angetriebenen Loren Mittel um die Ritzel in eine auf die Stiftbahnen abgestellte Position zu bringen. Diese Mittel können aus Freilaufkupplungen bestehen, die bei der richtigen Abweichung der Ritzel in den Stiftbahnen fixiert werden.

Zur Entlastung der Räder auf den Schienen und der auskragenden Achsen bei einem großen Wasserbehälter sind die Führungsbahnen mit einem Boden zur Bildung eines Troges versehen, wobei ein Kompressor unter dem Wasserbehälter eine Tragfläche von Luft oder Wasser erzeugt, oder wobei auf alternative Weise, zwischen dem Wasserbehälter und dem Boden des Troges eine elektromagnetische Tragfläche erzeugt ist.

Nach einer vorteilhaften Ausführungsform ist die Vorrichtung zerlegbar, für zeitweiligen Gebrauch zwischen beispielsweise einer Abgrabung im Nassen und einem Fluß.

Auf vorteilhafter Weise sind die Führungsbahnen in einer horizontalen Fläche um eine vertikale Achse drehbar. Hierdurch ist es möglioh das Schiffshebewerk alternierend auf zwei oder mehr Fahrwegen an einem Ende des Schiffshebewerkes anzuschließen. Es ist auch möglich, daß ein Teil der Führungsbahnen zum Anschluß auf andere Führungsbahnen in einer horizontalen Fläche drehbar ist.

Bei regem Schiffsverkehr oder bei größeren Abständen ist es vorteilhaft, wenn die Vorrichtung drei oder mehr Führungsbahnen hat, wobei beidseitig der inneren Bahn oder -bahnen ein oder mehr Wasserbehälter versetzbar sind, so daß keine lange Wartezeiten entstehen.

Die Vorrichtung kann, so wie es, abhängig vom Umfang, bei einer Kammerschleuse passiert, zumindest teils mit der Hand bedient werden. Es ist auch möglich die Vorrichtung vollautomatisch zu bedienen. Die herankommenden Schiffe werden dann mit Sensoren detektiert, wonach Klapptore öffnen. Über Schifffahrtssignale können die Schiffe einfahren, wonach die Klappen schließen, die Loren zu fahren anfangen und an der gegenüberliegenden Seite anhalten. Dann öffnen sich die Klappen und die Schifffahrtssignale leiten die Schiffe aus dem Wasserbehälter. Dazu hat die Vorrichtung elektronisch gesteuerte Betätigungsmittel.

Die Vorrichtung kann ook fernbedient werden. Bei automatischer Bedienung kann eine Anlage angeordnet werden, um bei einer Störung der Sensoren das Schiffshebewerk doch bedienen zu können. Hierzu hat die Vorrichtung fernbedienbare elektronisch gesteuerte Bedienungsmittel wie Kamerasysteme, wobei ein Bedienungszentrum anderswo, wie ein Bedienungszentrum für Brücken, die Vorrichtung steuert.

Anhand einer lauter als Beispiel verschaffte Ausführung wird die Erfindung nachfolgend unter Bezug auf die hinzugefügte Zeichnung näher beschrieben.

Fig. 1 ist ein Übersicht von einer Vorrichtung nach der Erfindung, die zwei Fahrwegen verbindet, mit einer schematischen Wiedergabe einer Lore und eines Wasserbehälters.

Fig. 2 zeigt eine Lore und den Wasserbehälter aus Fig. 1 im Durchschnitt nach Linie II-II in Fig. 3.

Fig. 3 zeigt Wasserbehälter, Lore und Führungsbahn im Durchschnitt nach Linie III-III in Fig. 2.

Fig. 4 zeigt ein Steuerschema für das Steuern des Wasserbehälters in den vorhergehenden Figuren.

In Fig. 1 wird das Schiffshebewerk 1 gezeigt, der einen Wasserbehälter 3 und zwei Loren 5 hat, fahrend über die Führungsbahnen 2, wovon eine zu sehen ist. Es ist deutlich zu sehen, daß der Wasserbehälter von der Bodenoberfläche frei bleibt, so daß das Profil des freien Raumes von Eisenbahn- und Autobahnen nicht durchschnitten wird.

In Fig. 2 wird der Aufbau des Schiffshebewerkes 1 gezeigt. Der Wasserbehälter 3 hat zwei Klapptore 4. Die Lore 5 ist mit Hilfe von einer Gelenkaufhängung 6 mit dem Wasserbehälter verbunden. Dadurch, daß die Aufhängung 6 mitten auf der Länge des Wasserbehälters weit oberhalb des Schwerpunktes des Wasserbehälters aufgestellt ist, wird der Wasserbehälter immer horizontal hängen. Hydraulische Zylinder 11 stabilisieren den Wasserbehälter, das Wasser und die Schiffe gegen Schlingern. Die Lore 5 hat Räder 7 die über die Führungsbahn 2 fahren.

Fig. 3 zeigt, daß die Räder 7 über Schienen 8 fahren. Die Räder werden durch einen Antrieb in der Lore 5 angetrieben. Auf steile Teile und/oder vertikale Endteilen der Führungsbahnen ist eine Stiftbahn 10 auf die Führungsbahnen angeordnet, worin angetriebene Ritzel 9 in der Lore angreifen. Das Antreiben der Ritzel 9 stellt dann die Versetzung des Wasserbehälters sicher, dadurch, daß die Räder 7 nicht mehr über die Schiene 8 rutschen können. Um das Ritzel 9 in der richtigen Rotationsposition in Eingriff mit dem Anfang einer Stiftbahn 10 zu bringen, hat die Lore 5 Mittel um das Ritzel 9 in eine auf die dazugehörige Stiftbahn abgestellte Position zu bringen. Dazu können Freilaufkupplungen angewendet werden, die beim richtigen Eingreifen der Ritzel in der Stiftbahn fixiert werden.

Das Schiffshebewerk ist mit drehzahlgeregelten Antriebsmitteln (nicht gezeigt) zur Ansteuerung der Versetzung des Wasserbehälters ausgestattet. Diese Antriebsmittel können von jeder geeigneten Sorte sein, und können beispielsweise Motoren sein. Aus Berechnungen der Beschleunigungs- und Verzögerungseffekte in Abhängigkeit von der Massenträgheit des Wasserbehälters und seinem Inhalt, wird der Verlauf der Schnellheit des Wasserbehälters hergeleitet, wobei der Wasserbehälter stabil bleibt. Diese Daten werden in einen programmierten Computer gespeichert, mit Hilfe wovon die Antriebsmittel angesteuert werden.

Um zu vermeiden, daß der Wasserbehälter zu weit ausschlingert und Wasser abgibt ist es erforderlich, die momentane Situation des Wasserbehälters zu kennen. Fig. 2 zeigt, daß dazu auf dem Wasserbehälter und seine Aufhängung Detektionsmittel angeordnet wird. In dem Drehpunkt der Aufhängung 6 und in dem Bodem des Wasserbehälters ist ein Beschleunigungsmesser 14 angeordnet, an dem Wasserbehälter ist ein Neigungsmesser 16 angeordnet, in den hydraulischen Zylindern 11 ist ein Druckmesser 17 und an den hydraulischen Zylinder 11 ist ein Versetzungsmesser 18 angeordnet. In dem Wasserbehälter ist beispielsweise ein Wasserstandsmesser 15 in Abständen von 10 Meter aufgestellt. Dieses Wasserstandsmesser kann beispielsweise ein kapazitives Stab, ein Druckmesser oder ein Blasenrohr sein, bei welchem letzten aus dem Druck zur Bildung von Luftblasen die in den Blasenröhren gepresst werden, die Wasserhöhe ermittelt werden kann. Es wird nicht immer nötig sein, alle diese Detektionsmittel anzubringen; die Wasserstandsmesser 15 mit einem Versetzungsmesser 18 oder ein Neigungsmesser 16 können ausreichend sein.

Mit Hilfe der durch diese Detektionsmittel gelieferten Daten wird ermittelt, ob die Neigung der Wasseroberfläche mit der Neigung des Wasserbehälterbodems übereinstimmt, ob Wellen im Wasserbehälter anwesend sind, und ob bestimmte hydraulischen Zylinder überbelastet werden. Ein Computer bearbeitet die Daten und steuert in erster Linie die hydraulischen Zylinder an, und steuert in zweiter Linie die Antriebsmittel um schlingern und abgeben von Wasser zu vermeiden.

Beim Gebrauch eines großen Wasserbehälters werden zur Verteilung der Belastung mehrere Loren versehen sein, wobei dann beispielsweise zwei Loren vor und zwei Loren hinter dem Schwerpunkt aufgestellt sind. Zwischen jeder Lore und dem Wasserbehälter ist eine Gelenkaufhängung in Form eines hydraulischen Hebebocks angeordnet. Auch bei dieser (nicht gezeigten) Vorrichtung treiben elektronisch drehzahlgeregelte Antriebsmittel den Wasserbehälter an und sind Detektionsmittel angeordnet um ein zu weites Ausschlingern und die Abgabe von Wasser vorauszusehen und eingreifen zu können.

Fig. 4 zeigt ein Steuerschema für das Schiffshebewerk. Detektionsmittel 14, 15, 16, 17, 18 liefern Daten an einen zentralen Computer 19. Mit Hilfe eines Programms und Daten im Speicher 20 steuert der Computer die hydraulischen Zylinder oder hydraulische Hebeböcke 21 an. Der Computer steuert zugleich die drehzalhlgeregelten Antriebsmittel 22. Der Computer steht in Verbindung mit einem Kommunikationszentrum 23, so daß ein Operator die Tätigkeiten des Schiffshebewerkes folgen und eventuell eingreifen kann.

Das Schiffshebewerk 1 ist für ein Gebiet mit einem kleinen Gefälle, wo beispielsweise eine See und ein Fluß ungefähr 200 meter auseinander liegen, entworfen. Früher wurde an einer solchen Stelle ein "overtoom" benutzt, wobei die Schiffe mit Hilfe von Baumstämmen über ein abgeflachte Böschung aus dem Wasser gezogen werden.

Mit Hilfe der vorliegenden Vorrichtung ist eine solche Böschung nicht nötig, und die Konstruktion einer Schleuse gleichfalls nicht, so daß beispielsweise ein Deichkörper nicht durchschnitten werden braucht.

Die Arbeitsweise der Vorrichtung ist wie folgt. Der Wasserbehälter 3 wird in ein Fahrweg gefahren, worin sich ein Schiff befindet, das zum anderen Fahrweg transportiert werden möchte. Ein Klapptor 4 wird geöffnet, das Schiff fährt in den Wasserbehälter 3; das Klapptor 4 wird geschlossen. Die Antriebe in den beiden Loren fahren den Wasserbehälter 3 mit Schiff über die Führungsbahnen zum anderen Fahrweg, wobei der Wasserbehälter von dem einen Fahrweg, frei vom Untergrund oder von der Bodenoberfläche, eventuell erst vertikal, dann horizontal oder unter einer Neigung zum anderen Fahrweg transportiert wird. Das andere Klapptor 4 wird geöffnet und das Schiff fährt aus dem Wasserbehälter 3. Das Schiff ist gleichsam über den Deichkörper hinüber gehoben worden.

Die Bedienung des Schiffshebewerkes 1 mit hydraulischen Zylindern 11 oder mit verstellbaren Aufhängungen kann mit Hilfe von elektronisch gesteuerten Bedienungsmitteln automatisch erfolgen. Es ist auch möglich das Schiffshebewerk fernzubedienen, mit Hilfe von fernbedienbaren, halb- oder volautomatisch elektronisch gesteuerten Bedienungsmitteln.

## Patentansprüche

1. Vorrichtung zum Versetzen von Schiffen von einem Wasserweg zu einem anderen Wasserweg mit Hilfe von einem Wasserbehälter (3), mit oberhalb der Bodenoberfläche angeordneten Führungs und Unterstützungsbahnen (2) für den Wasserbehälter (3), welcher entlang den Führungs- und Unterstützungsbahnen horizontal und vertikal bewegbar ist, **dadurch gekennzeichnet**, daß die oberhalb der Bodenoberfläche angeordneten Führungs- und Unterstützungsbahnen (2) über zumindest einen Teil ihrer Länge geneigt verlaufen.

2. Vorrichtung nach Anspruch 1, **dadurch gekennzeichnet**, daß Beine (12) die Führungsbahnen unterstützen.

3. Vorrichtung nach einem der Ansprüchen 1 oder 2, **dadurch gekennzeichnet**, daß der Wasserbehälter (3) auskragende Achsen (6) hat, die den Wasserbehälter tragen.

4. Vorrichtung nach Anspruch 3, **dadurch gekennzeichnet**, daß der Wasserbehälter (3) zwischen Aufhängemitteln (5) hängt, die sich mit Hilfe von Antriebsmitteln über die Führungsbahnen (2) versetzen und die die auskragenden Achsen (6) unterstützen.

5. Vorrichtung nach Anspruch 4, **dadurch gekennzeichnet**, daß der Wasserbehälter (3) zwischen zwei Aufhängemitteln (5) mit Hilfe von einer scharnierenden auskragenden Achse (6) für jedes Aufhängemittel (5) hängt, wobei die scharnierenden auskragenden Achsen (6) sich oberhalb des Schwerpunktes des Wasserbehälters (3) befinden, und wobei elektronische, drehzahlgesteuerte Antriebsmittel zur Ansteuerung der Versetzung des Wasserbehälters (3) in Abhängigkeit von den Massenträgheiten des Wasserbehälters und seinen Inhalten, zur Beherrschung von Beschleunigungsund Verzögerungseffekten und zur Stabilisierung des Wasserbehälters angeordnet sind.

6. Vorrichtung nach Anspruch 5, **dadurch gekennzeichnet**, daß ein oder mehr Stabilisierungsmittel, vorzugsweise hydraulische Zylinder (11), den Wasserbehälter (3) stabilisieren.

7. Vorrichtung nach Anspruch 6, **dadurch gekennzeichnet**, daß an jeder Längsseite des Wasserbehälters beidseitig der scharnierenden auskragenden Achse (6) ein Stabilisierungsmittel, vorzugsweise ein hydraulisches Zylinder (11) angeordnet ist.

8. Vorrichtung nach einem der Ansprüche 6 oder 7, **dadurch gekennzeichnet**, daß die Vorrichtung mit Detektionsmitteln versehen ist, nämlich ein Versetzungsmesser (18) an den hydraulischen Zylinder (11) und Wasserstandsmesser (15) wie kapazitive Stäbe oder Druckmesser entlang den Wänden im Wasserbehälter (3), und vorzugsweise ein Neigungsmesser (16) am Wasserbehälter (3), ein Druckmesser (17) in den hyraulischen Zylindern (11) und/oder ein Beschleunigungsmesser (14) im Drehpunkt einer auskragenden Achse (6) und im Boden des Wasserbehälters (3) unter dem Drehpunkt, und eine Verarbeitungs- und Steuereinheit (19), die mit Hilfe von Daten aus den Detektionsmitteln (14, 15, 16, 17, 18) die Antriebsmittel und die hydraulischen Zylinder (11) steuert.

9. Vorrichtung nach Anspruch 4, **dadurch gekennzeichnet**, daß der Wasserbehälter (3) zwischen vier oder mehr Aufhängemitteln (5) mit Hilfe von einer scharnierende Aufhängung (6) hängt, wobei die Aufhängungen in die Höhe verstellbar sind, und vorzugsweise hydraulische Hebeböcke sind.

10. Vorrichtung nach Anspruch 9, **dadurch gekennzeichnet**, daß die Vorrichtung mit Detektionsmitteln versehen ist, nämlich ein Versetzungsmesser (18) bei jeder Aufhängung und Wasserstandsmesser (15) wie kapazitive Stäbe oder Druckmesser entlang den Wänden im Wasserbehälter (3), und vorzugsweise ein Neigungsmesser (16) am Wasserbehälter (3) und/oder ein Beschleunigungsmesser (14) im Drehpunkt einer auskragenden Achse (6) und im Boden des Wasserbehälters (3), und eine Verarbeitungs- und Steuerungseinheit (19), die mit Hilfe von Daten aus den Detektionsmitteln (14, 15, 16, 18) elektronisch drehzahlgeregelte Antriebsmittel und die verstellbaren Aufhängungen steuert.

11. Vorrichtung nach einem der Ansprüche 5 bis 10, **dadurch gekennzeichnet**, daß die Aufhängemittel Loren (5) sind und Räder (7) haben und daß die Führungsbahnen (2) Schienen (8) haben, wobei die Räder (7) auf die Schienen (8) angreifen, wobei zwei beidseitig des Wasserbehälters gelegenen Loren (5) die Antriebsmittel der Räder (7) haben.

12. Vorrichtung nach Anspruch 11, **dadurch gekennzeichnet**, daß jede angetriebene Lore (5) ein Ritzel (9) hat, daß ein Antrieb das Ritzel (9) antreibt, und daß die Führungsbahnen (2) Stiftbahnen (10) haben, wobei die Ritzel (9) auf die Stiftbahnen (10) angreifen.

13. Vorrichtung nach Anspruch 12**, dadurch gekennzeichnet**, daß jede angetriebene Lore (5) Mittel hat um das Ritzel (9) in eine auf die dazugehörige Stiftbahn (10) abgestellte Position zu bringen.

14. Vorrichtung nach einem der vorhergehenden Ansprüche, **dadurch gekennzeichnet**, daß die Führungsbahnen mit einem Boden für die Bildung eines Troges versehen sind, wobei ein Kompressor eine Luft- oder Wassertragfläche unter dem Wasserbehälter erzeugt, oder wobei zwischen dem Wasserbehälter und dem Trogboden eine elektromagnetische Tragfläche erzeugt ist.

15. Vorrichtung nach einem der vorhergehenden Ansprüche, **dadurch gekennzeichnet**, daß die Führungsbahnen in einer horizontalen Fläche um eine vertikale Achse drehbar sind, oder daß ein Teil der Führungsbahnen in einer horizontalen Fläche zum Anschluß auf andere Führungsbahnen drehbar ist.

16. Vorrichtung nach einem der vorhergehenden Ansprüche, **dadurch gekennzeichnet**, daß die Vorrichtung drei oder mehr Führungsbahnen hat, wobei ein oder mehr Wasserbehälter beidseitig der inneren Führungsbahn oder -bahnen versetzbar sind.

17. Vorrichtung nach einem der vorhergehenden Ansprüche 1 bis 16, **gekennzeichnet** durch, vorzugweise fernbedienbare, elektronisch gesteuerte Bedienungsmittel, die die Vorrichtung ganz oder teilweise automatisch steuern.

18. Vorrichtung nach Anspruch 17, **dadurch gekennzeichnet**, daß die elektronisch gesteuerten Bedienungsmittel Sensoren haben, die die Schiffe detektieren.

## Claims

1. Device for moving ships from one waterway to another waterway with the help of a water container (3), with guide and support paths (2) for the water container (3) arranged above surface level, which water container is horizontally and vertically movable along the guide and support paths, **characterized in that** the guide and support paths (2), which are arranged above surface level have a sloping course over at least part of their length.

2. Device according to claim 1, **characterized in that** legs (12) support the guide paths (2).

3. Device according to claim 1 or 2, **characterized in that** the water container (3) has projecting shafts (6), which carry the water container.

4. Device according to claim 3, **characterized in that** the water container (3) is suspended between suspending means (5), which move over the guide paths (2) with the help of driving means and which support the projecting shafts (6).

5. Device according to claim 4, **characterized in that** the water container (3) is suspended between two suspending means (5) with the help of a hinged projecting shaft (6) for each suspending means (5), the hinged projecting shafts (6) being located above the centre of gravity of the water container (3), and electronic, speed-regulated driving means being arranged for actuating the movement of the water container (3) depending on the mass inertias of the water container and its contents, for controlling the acceleration and deceleration effects and for stabilizing the water container.

6. Device according to claim 5, **characterized in that** one or more stabilizing means, preferably hydraulic cylinders (11), stabilize the water container (3).

7. Device according to claim 6, **characterized in that** a stabilizing means, preferably a hydraulic cylinder (11), is arranged on every longitudinal side of the water container on both sides of the hinged projecting shaft (6).

8. Device according to claim 6 or 7, **characterized in that** the device is provided with detecting means, that is a displacement transducer (18) on the hydraulic cylinder (11) and water level indicators (15) such as capacitive rods or pressure meters along the walls in the water container (3), and preferably an inclinometer (16) on the water container (3), a pressure meter (17) in the hydraulic cylinders (11) and/or an acceleration transducer (14) in the point of rotation of an projecting shaft (6) and in the bottom of the water container (3) under the point of rotation, and a processing and controlling unit (19), which controls the driving means and the hydraulic cylinders (11) with the help of data from the detecting means (14, 15, 16, 17, 18).

9. Device according to claim 4, **characterized in that** with the help of a hinged suspension (6) the water container (3) hangs between four or more suspending means (5), the suspensions being adjustable in height, and being preferably hydraulic lifting jacks.

10. Device according to claim 9, **characterized in that** the device is provided with detecting means, that is a displacement transducer (18) at every suspension and water level indicators (15) such as capacitive rods or pressure meters along the walls in the water container (3), and preferably an inclinometer (16) on the water container (3), and/or an acceleration transducer (14) in the point of rotation of a projecting shaft (6) and in the bottom of the water container (3), and a processing and controlling unit (19), which controls electronically speed-regulated driving means and the adjustable suspensions with the help of data from the detecting means (14, 15, 16, 18).

11. Device according to any one of the preceding claims 5 to 10, **characterized in that** the suspending means are trolleys (5) and comprise wheels (7) and that the guide paths (2) comprise rails (8), the wheels (7) engaging on the rails (8), two trolleys (5) located on either side of the water container (3) comprising the driving means of the wheels (7).

12. Device according to claim 11, **characterized in that** each driven trolley (5) comprises a pinion (9), that a drive drives the pinion (9), and that the guide paths (2) comprise pin paths (10), the pinions (9) engaging the pin paths (10).

13. Device according to claim 12, **characterized in that** each driven trolley (5) comprises means for bringing the pinion (9) into a position adjusted to the corresponding pin path (10).

14. Device according to any one of the preceding claims, **characterized in that** the guide paths are provided with a bottom for forming a trough, a compressor creating a supporting surface of air or water under the water container, or an electromagnetic supporting surface being created between the water container and the bottom of the trough.

15. Device according to any one of the preceding claims, **characterized in that** the guide paths are pivotable in a horizontal plane about a vertical axis, or that a portion of the guide paths is pivotable in a horizontal plane, for connecting to other guide paths.

16. Device according to any one of the preceding claims, **characterized in that** the device comprises three or more guide paths, one or more water containers being movable on both sides of the inner guide path or paths.

17. Device according to any one of the preceding claims 1 to 16, **characterized by** electronic control means that are preferably remote controlled, which automatically control the device entirely or partially.

18. Device according to claim 17, **characterized in that** electronic control means comprise sensors which detect the ships.

## Revendications

1. Dispositif pour transférer des bateaux d'une voie navigable à une autre voie navigable à l'aide d'un réservoir d'eau (3), des voies de guidage et de soutien (2) disposées au-dessus de la surface du sol étant prévues pour le réservoir d'eau (3), qui est déplaçable horizontalement et verticalement le long des voies de guidage et de soutien, caractérisé en ce que les voies de guidage et de soutien (2), disposées au-dessus de la surface du sol, sont inclinées au moins sur une partie de leur longueur.

2. Dispositif selon la revendication 1, caractérisé en ce que des pieds (12) soutiennent les voies de guidage.

3. Dispositif selon l'une des revendications 1 ou 2, caractérisé en ce que le réservoir d'eau (3) possède des axes saillants (6), qui portent le réservoir d'eau.

4. Dispositif selon la revendication 3, caractérisé en ce que le réservoir d'eau (3) est suspendu entre des moyens de suspension (5), qui sont déplacés à l'aide de moyens d'entraînement sur les voies de guidage (2) et qui soutiennent les axes saillants (6).

5. Dispositif selon la revendication 4, caractérisé en ce que le réservoir d'eau (3) est suspendu entre deux moyens de suspension (5) à l'aide d'un axe saillant (6), formant charnière, pour chaque moyen de suspension (5), les axes saillants (6) formant charnières étant situés au-dessus du centre de gravité du réservoir d'eau (3), et des moyens d'entraînement électroniques, dont la vitesse de rotation est commandée, sont disposés de manière à commander le déplacement du réservoir d'eau (3) en fonction des inerties de masse du réservoir d'eau et de son contenu, pour maîtriser les effets d'accélérations et de décélérations et pour stabiliser le réservoir d'eau.

6. Dispositif selon la revendication 5, caractérisé en ce qu'un ou plusieurs moyens de stabilisation, de préférence des vérins hydrauliques (11), stabilisent le réservoir d'eau (3).

7. Dispositif selon la revendication 6, caractérisé en ce qu'un moyen de stabilisation, de préférence un vérin hydraulique (11), est disposé sur chaque côté longitudinal du réservoir d'eau, des deux côtés de l'axe saillant (6) formant charnière.

8. Dispositif selon l'une des revendications 6 ou 7, caractérisé en ce que le dispositif est équipé de moyens de détection, à savoir un appareil de mesure de déplacement (18) installé sur le vérin hydraulique (11) et des appareils (15) de mesure du niveau de l'eau, comme par exemple des tiges capacitives ou des capteurs de pression le long des parois du réservoir d'eau (3), et de préférence un clinomètre (16) installé sur le réservoir d'eau (3), un capteur de pression (17) situé dans les vérins hydrauliques (11) et/ou un accéléromètre (14) au centre de rotation d'un axe saillant (6) et dans le fond du réservoir d'eau (3) au-dessous du centre de rotation, et une unité de traitement et de commande (19), qui, à l'aide de données fournies par les moyens de détection (14,15,16,17,18), commandent les moyens d'entraînement et les vérins hydrauliques (11).

9. Dispositif selon la revendication 4, caractérisé en ce que le réservoir d'eau (3) est suspendu entre quatre moyens de support (5) ou plus à l'aide d'une suspension formant charnière (6), les suspensions étant réglables en hauteur et étant de préférence des vérins hydrauliques de levage.

10. Dispositif selon la revendication 9, caractérisé en ce que le dispositif est équipé de moyens de détection, à savoir un appareil de mesure de déplacement (18) prévu pour chaque suspension et des appareils (15) de mesure du niveau de l'eau, comme par exemple des tiges capacitives ou des capteurs de pression, le long des parois dans le réservoir d'eau (3), et de préférence un clinomètre (16) installé sur le réservoir d'eau (3) et/ou un accéléromètre (14) disposé au centre de rotation d'un axe saillant (6) et dans le fond du réservoir d'eau (3), et une unité de traitement et de commande (19) qui, à l'aide de données provenant des moyens de détection (14,15,16,18), commande des moyens d'entraînement, dont la vitesse de rotation est réglée électroniquement, et les suspensions réglables.

11. Dispositif selon l'une des revendications 5 à 10, caractérisé en ce que les moyens de suspension sont des chariots (5) et possèdent des roues (7), et que les voies de guidage (2) possèdent des rails (8), les roues (7) étant engagées sur les rails (8), et deux chariots (5) disposés des deux côtés du réservoir d'eau possédant les moyens d'entraînement des roues (7).

12. Dispositif selon la revendication 11, caractérisé en ce que chaque chariot entraîné (5) possède un pignon (9), qu'un dispositif d'entraînement entraîne le pignon (9) et que les voies de guidage (2) possèdent des pistes (10) pourvues de chevilles, les pignons (9) engrenant avec les pistes à chevilles (10).

13. Dispositif selon la revendication 12, caractérisé en ce que chaque chariot entraîné (5) possède des moyens pour amener le pignon (9) dans une position adaptée à la piste à chevilles (10) qui y est associée.

14. Dispositif selon l'une des revendications précédentes, caractérisé en ce que les voies de guidage sont équipées d'un fond pour la formation d'une auge, un compresseur produisant une surface portante d'air ou d'eau au-dessous du réservoir d'eau, ou bien une surface portante électromagnétique étant produite entre le réservoir d'eau et le fond de l'auge.

15. Dispositif selon l'une des revendications précédentes, caractérisé en ce que les voies de guidage peuvent tourner, au niveau d'une face horizontale, autour d'un axe vertical ou bien une partie des voies de guidage peut tourner dans une surface horizontale, pour le raccordement à d'autres voies de guidage.

16. Dispositif selon l'une des revendications précédentes, caractérisé en ce que le dispositif possède trois voies de guidage ou plus, un ou plusieurs réservoirs d'eau pouvant être déplacés des deux côtés de la ou des voies de guidage intérieures.

17. Dispositif selon l'une des revendications précédentes 1 à 16, caractérisé par des moyens d'actionnement de préférence télécommandables, qui sont commandés électroniquement et commandent en totalité ou en partie automatiquement le dispositif.

18. Dispositif selon la revendication 17, caractérisé en ce que les moyens d'actionnement à commande électronique possèdent des détecteurs, qui détectent les bateaux.
